# FASCICULE DE BREVET EUROPEEN

(11) **EP 3 883 424 B1**
(45) Date de publication et mention de la délivrance du brevet: **28.09.2022**
(21) Numéro de dépôt: 19809633.1
(22) Date de dépôt: 19.11.2019
(51) Int. Cl.: A44C 5/14, G04B 37/14

(54) **EMBOUT**
ENDSTÜCK
END PIECE

(30) Priorité: 22.11.2018 CH 14462018
(43) Date de publication de la demande: 29.09.2021
(73) Titulaire: LVMH Swiss Manufactures SA, 2300 La Chaux-de-Fonds (CH)
(72) Inventeur: TATON, Laurent, Hong Kong (HK)
(74) Mandataire: P&TS SA (AG, Ltd.)
(86) Numéro de dépôt international: PCT/IB2019/059928
(87) Numéro de publication internationale: WO 2020/104938

(56) Documents cités:
- EP-A1- 0 682 300
- EP-B1- 0 682 300
- DE-C- 640 024
- FR-A1- 2 634 360

## Description

### Domaine technique

La présente invention concerne un embout, notamment un embout arrangé pour être fixé de façon amovible à une barrette.

### Etat de la technique

Dans ce contexte, le terme « embout » désigne un élément disposé à l'extrémité d'une pièce permettant l'assemblage avec un autre élément, notamment avec une barrette.

Le premier maillon et le dernier maillon d'un brin de bracelet, par exemple d'un bracelet pour une montre-bracelet, constituent des exemples d'embouts. Ces maillons sont généralement formés différemment des autres maillons du bracelet, afin de permettre l'assemblage avec la boîte de montre et/ou le fermoir. Un élément à l'extrémité d'un brin d'une maroquinerie constitue un autre exemple d'embout. L'élément à l'extrémité d'une bandoulière ou poignée, permettant sa liaison avec un sac-à-main constitue encore un autre exemple d'embout. Ces exemples ne sont pas limitatifs, bien que dans ce contexte le terme embout soit préférentiellement utilisé dans le domaine de l'horlogerie, de la bijouterie et de la maroquinerie.

L'embout peut être fixé, parfois de façon amovible, à une barrette. Dans le cas d'un bracelet, cette barrette peut faire partie d'un fermoir, l'embout pouvant ainsi être fixé au fermoir.

Dans le cas d'un bracelet pour montre bracelet, la barrette peut aussi faire partie d'une boîte de montre, l'embout pouvant ainsi être fixé à la boîte de montre.

Dans ce contexte, le terme « barrette » indique un élément sensiblement linéaire, par exemple un axe. Une barrette peut être un élément distinct d'une boîte de montre et connecté (par exemple de façon amovible) à la boîte de montre. Une barrette peut être également un élément d'une boîte de montre monobloc, qui ne peut pas être détaché de la boîte de montre. L'embout est en général lié, par exemple de façon amovible, à une pièce. Il permet donc de lier la pièce à une barrette.

Des exemples non limitatifs de pièces qui peuvent être liées ou fixées de façon amovible à une barrette via un embout comprennent : un brin de bracelet, par exemple un brin d'une montre-bracelet, ou en général un brin d'un article de maroquinerie ; un maillon de bracelet, généralement formé différemment d'un embout, par exemple un maillon d'une montre-bracelet ou en général un maillon d'un article de maroquinerie ; un bracelet; un collier, etc.

Ce genre d'embout pour la fixation amovible d'une pièce à une barrette est en principe connu, il existe même depuis de nombreuses années un grand nombre de dispositifs permettant de fixer un bracelet de montre de façon amovible sur une montre bracelet.

La plupart de ces embouts nécessitent des outils d'horlogers pour effectuer le changement du bracelet. En outre, ces embouts risquent de provoquer un détachement par inadvertance du bracelet, ne peuvent pas être intégrés facilement dans des boîtes de montres existantes, ou souffrent d'autres désavantages, comme un aspect peu esthétique qui est pourtant important dans ce domaine.

Le document DE640024 décrit un dispositif destiné à être fixé de façon amovible à une barrette. Ce dispositif comprend un cylindre dont chaque extrémité entoure un semi-cylindre, ayant une protubérance portant un ressort hélicoïdale. Ce dispositif comprend aussi une pièce de préhension arrangée pour être manipulée par un utilisateur pour le déverrouillage du dispositif. Cette pièce est solidaire d'un mécanisme de verrouillage. Le mouvement pour verrouiller et déverrouiller le dispositif est un mouvement de rotation.

Le document FR2634360 concerne des moyens de fixation d'un bracelet de montre au boîtier de celle-ci. Ces moyens comprennent un corps cylindrique et une rondelle de verrouillage de ce corps cylindrique. Ce corps cylindrique et cette rondelle sont coaxiaux et montés chacun sur un arbre de pivotement dont les extrémités sont logées dans le boîtier par l'intermédiaire d'un ressort hélicoïdal. Le maintien en position de verrouillage de l'ensemble est assuré par une projection axiale de la rondelle, dont une surface radiale est destinée à venir en appui contre une surface radiale d'une butée axiale du corps cylindrique. La fixation du bracelet au corps cylindrique est rendue possible grâce à la présence sur la surface du corps cylindrique d'une gorge axiale délimitée par une projection dirigée tangentiellement au cylindre et parallèlement à la gorge. Cette dernière est destinée à recevoir une portion d'un étrier de fixation relié au bracelet, alors que la projection est destinée à se loger dans l'évidement de l'étrier de fixation.

Aucune de ces solutions ne permet à l'utilisateur de comprendre que sa fixation à une barrette a été effectuée avec succès.

Il existe donc un besoin pour un embout exempt de ces limitations de l'art antérieur.

### Bref résumé de l'invention

Un but de la présente invention est de proposer un embout permet à l'utilisateur de comprendre que sa fixation à une barrette a été effectuée avec succès.

Un but de la présente invention est de proposer un embout qui puisse être fixé de façon amovible à une barrette par l'utilisateur sans nécessiter d'aucun outillage.

Un but de la présente invention est de proposer un embout qui puisse être aisément miniaturisé et/ou qui puisse être adapté à des montres élégantes ou pour femmes.

Un but de la présente invention est de proposer un embout compatible avec des boîtes de montre existantes, notamment des boîtes de montre comportant des cornes et une barrette de chaque côté, pour la fixation des brins de bracelet.

Un but de la présente invention est de proposer un embout compatible avec des bracelets existants.

Un but de la présente invention est de proposer un embout dont le mécanisme de verrouillage ne soit pas visible par l'utilisateur lorsque la pièce (par exemple un bracelet) est portée.

Selon l'invention, ces buts sont atteints notamment au moyen d'un embout selon la revendication 1, d'un système selon la revendication 12, et d'un procédé de fixation amovible selon la revendication 15.

L'embout selon l'invention est arrangé pour être fixé de façon amovible à une barrette et comprend :
- une gorge destinée à loger la barrette ;
- une pièce rotative apte à pivoter autour d'un axe parallèle à la barrette entre une position de verrouillage dans laquelle la pièce rotative empêche la barrette de quitter la gorge, et une position de libération dans laquelle la pièce rotative permet l'introduction ou l'extraction de la barrette dans ou respectivement hors de la gorge ;
- un mécanisme de verrouillage arrangé pour bloquer la rotation de la pièce rotative, notamment dans la position de verrouillage.

Le mécanisme de verrouillage permet à la fois le verrouillage et le déverrouillage de la rotation de la pièce rotative.

L'embout est directement manipulable par l'utilisateur, sans nécessiter aucun outillage. Pour le fixer à la barrette, il suffit que l'utilisateur fasse avancer la barrette dans la gorge de l'embout.

Pour détacher l'embout de la barrette, l'utilisateur peut actionner un élément de verrouillage du mécanisme de verrouillage, par exemple via une pièce de préhension, par exemple en le déplaçant de façon linéaire vers l'extérieur, c'est-à-dire en l'éloignant de la pièce rotative, notamment selon un axe parallèle à la barrette. Il permet ainsi à la pièce rotative de tourner dans une direction opposée à celle qui avait permis la fixation, ce qui permet de détacher l'embout de la barrette.

Avantageusement, les pièces de l'embout selon l'invention peuvent être aisément miniaturisées, de façon à ce que l'embout selon l'invention puisse être adapté aussi à des montres élégantes ou pour femmes.

Avantageusement, l'embout selon l'invention peut être fixé à une barrette. Cette barrette peut être par exemple la petite tige métallique déjà fixée entre les cornes de la boîte et sur laquelle est adapté le bracelet. Si cette barrette n'est pas présente dans une boîte de montre existante, elle peut être ajoutée, par exemple en la fixant par soudage ou par tout autre moyen de fixation amovible ou non amovible aux cornes ou en générale à la boîte de la montre. L'embout selon l'invention est donc compatible ou peut être rendu compatible avec des boîtes de montres existantes, pour autant que ces boîtes comportent une barrette ou que cette barrette puisse être ajoutée.

Avantageusement, lorsque l'embout selon l'invention est porté par l'utilisateur, le mécanisme de verrouillage n'est pas visible par l'utilisateur. Cet embout est donc sûr, car le risque d'un détachement par inadvertance est très faible voire nul, et améliore l'aspect de la pièce dans laquelle il est inséré, par exemple un bracelet d'une montre bracelet.

Selon l'invention, la pièce rotative comprend une première surface (par exemple comprenant la rainure), et le mécanisme de verrouillage comprend :
- un premier élément de verrouillage sur une deuxième surface de la pièce rotative,
- un deuxième élément de verrouillage dans l'embout.

Selon l'invention, lors de la rotation de la pièce rotative, la position relative entre la deuxième surface et le deuxième élément de verrouillage change jusqu'à ce que le deuxième élément de verrouillage coopère avec le premier élément de verrouillage de façon à bloquer la rotation de la pièce rotative dans la position de verrouillage.

Selon l'invention, le premier élément de verrouillage est un trou dans la deuxième surface et le deuxième élément de verrouillage est un levier, une extrémité du levier étant en regard de la deuxième surface. Lors de la rotation de la pièce rotative autour de l'axe, la position relative entre la deuxième surface et le levier change jusqu'à ce que le levier tombe dans le trou, en bloquant ainsi la rotation de la pièce rotative dans la position de verrouillage. Avantageusement, lorsque le levier tombe dans le trou, il produit un clic sonore qui permet à l'utilisateur de comprendre que la fixation a été effectuée avec succès.

Dans une variante, la pièce rotative a une forme asymétrique arrangée pour bloquer ou libérer la barrette. Dans une autre variante, la pièce rotative comprend une rainure se développant dans la direction de l'axe, la rainure comprenant un premier fond.

Dans une variante, l'embout comprend une surface d'entrée, cette surface d'entrée comprenant un logement et la gorge, la gorge comprenant un deuxième fond et deux surfaces latérales, la pièce rotative étant engagée dans le logement.

Dans une variante, dans la position de libération le premier fond est en regard de la surface d'entrée ou d'une des deux surfaces latérales de l'embout, et dans la position de verrouillage le premier fond se trouve en regard du deuxième fond, de façon à ce qu'à la fois le premier fond et le deuxième fond entourent la barrette, en fixant ainsi l'embout à la barrette.

Avantageusement, l'actionnement du deuxième élément de verrouillage lors du détachement de l'embout de la barrette s'effectue par le dessous. Dans le cas où l'embout est lié à un bracelet, par exemple un bracelet d'une montre-bracelet, l'expression « par le dessous » indique la partie qui est en contact avec l'utilisateur lors du portage du bracelet.

Avantageusement, l'actionnement du deuxième élément de verrouillage lors du détachement de l'embout de la barrette s'effectue de façon latérale, c'est-à-dire le long d'un axe sensiblement parallèle à la barrette, ou en d'autres mots perpendiculaire à la direction principale de la pièce à laquelle l'embout selon l'invention peut être fixé (par exemple la longueur d'un bracelet d'une montre-bracelet). En d'autres mots, dans une variante le mécanisme de verrouillage est arrangé pour agir selon une direction parallèle à la barrette, le deuxième élément de verrouillage permettant le déverrouillage de l'embout étant déplaçable parallèlement à la barrette et étant situé sous une face de l'embout destinée à être contre l'utilisateur lorsque l'embout est porté par l'utilisateur.

Avantageusement, lors de la fixation de l'embout à la barrette, l'utilisateur peut faire en sorte que la barrette s'engage dans l'embout en approchant l'embout à la barrette par le dessus (c'est-à-dire, par la partie qui n'est pas en contact avec l'utilisateur lors du portage de la pièce, par exemple un bracelet).

La présente invention concerne également un système comprenant
- l'embout selon l'invention,
- une barrette.

Dans une variante, la barrette est dimensionnée de façon à ce que lorsque la barrette avance dans la gorge, elle entre en contact avec la pièce rotative en causant sa rotation autour de l'axe.

Dans une variante, le système comprend également une pièce liée à l'embout selon l'invention, par exemple un bracelet, notamment un bracelet pour montre-bracelet.

Avantageusement, le mécanisme de verrouillage n'est pas visible par l'utilisateur lors du portage de la pièce.

La présente invention concerne également un procédé pour la fixation amovible d'un embout à une barrette, l'embout comprenant
- une pièce rotative comprenant une première surface et une deuxième surface, la deuxième surface comprenant un premier élément de verrouillage qui est un trou dans la deuxième surface,
- un deuxième élément de verrouillage qui est un levier, une extrémité du levier étant en regard de ladite deuxième surface,
le procédé comprenant les étapes suivantes :
- logement de la barrette dans une gorge de l'embout;
- pivotement d'une pièce rotative autour d'un axe parallèle à la barrette entre une position de verrouillage dans laquelle la pièce rotative empêche la barrette de quitter la gorge, et une position de libération dans laquelle la pièce rotative permet l'introduction ou l'extraction de la barrette dans ou respectivement hors de la gorge, dans lequel lors du pivotement de la pièce rotative, la position relative entre la deuxième surface et le levier change ;
- verrouillage de la position de la pièce rotative par un mécanisme de verrouillage lorsque le levier tombe dans le trou, en bloquant ainsi la rotation de la pièce rotative.

### Brève description des figures

Des exemples de mise en oeuvre de l'invention sont indiqués dans la description illustrée par les figures annexées dans lesquelles :
La figure 1 illustre une vue en perspective et explosée d'un mode de réalisation de l'embout selon l'invention.
La figure 2 illustre une autre vue en perspective d'un mode de réalisation de l'embout selon l'invention.
La figure 3 illustre une vue de côté du mode de réalisation de l'embout de la figure 2.
La figure 4 illustre une vue de dessous du mode de réalisation de l'embout de la figure 2.
La figure 5 illustre une vue de dessus du mode de réalisation de l'embout de la figure 2.
La figure 6 illustre une vue de côté du mode de réalisation de l'embout de la figure 1, lorsque l'embout n'est pas fixé à une barrette.
La figure 7 illustre la vue de côté de la figure 6, lorsque l'embout est fixé à une barrette (non illustrée).
La figure 8 illustre la vue de côté de la figure 6, lorsque l'embout est détaché d'une barrette (non illustrée).

### Exemple(s) de mode(s) de réalisation de l'invention

La figure 1 illustre une vue en perspective et explosée d'un mode de réalisation de l'embout 200 selon l'invention. Il peut être fixé de façon amovible à une barrette, par exemple une barrette de boîte de montre (non illustrée). Au moins une partie de la barrette est destinée à s'engager dans la gorge 22 de l'embout 200.

Dans la variante illustrée, l'embout 200 comprend une pièce rotative 10, qui a une forme essentiellement cylindrique, par exemple la forme d'un rouleau. Cette pièce rotative 10 est arrangée pour tourner autour d'un axe 19. Dans la variante illustrée, l'axe est sensiblement parallèle à la gorge 22 de l'embout 200 (et donc à la barrette). Dans la variante illustrée, l'axe 19 est arrangé pour lier la pièce rotative 10 à l'embout 200.

Dans la variante illustrée, la pièce rotative 10 comprend :
- une première surface S1, comprenant une rainure 11 se développant dans la direction de l'axe 19,
- une deuxième surface S2, comprenant un premier élément de verrouillage 170.

Comme on le verra, la rainure 11 permet de bloquer ou libérer la barrette. Il faut toutefois comprendre que la présence de cette rainure 11 n'est pas nécessaire pour bloquer ou libérer la barrette, et que la pièce rotative 10 pourrait avoir une forme arrangée pour bloquer ou libérer la barrette, par exemple une forme asymétrique, sans comprendre nécessairement une rainure.

Dans l'exemple illustré, le premier élément de verrouillage 170 est un trou, notamment un trou borgne, dans la surface S2. Il peut être obtenu par exemple par perçage de la surface S2. Dans l'exemple illustré, ce trou 170 se trouve à l'extrémité d'une rainure de guidage 17 dans la surface S2.

Dans l'exemple illustré, un deuxième élément de verrouillage 16 se trouve en regard de et/ou en contact avec la deuxième surface S2. Dans l'exemple illustré, le deuxième élément de verrouillage est un levier 16 dont une extrémité se trouve en contact avec la deuxième surface S2 sous l'action d'un élément élastique (le ressort 18 dans l'exemple illustré).

La pièce rotative 10 a un diamètre non constant sur sa longueur. En effet son diamètre est plus grand aux extrémités, de façon à avoir plus de place pour la coopération entre le premier élément de verrouillage et le deuxième élément de verrouillage.

Dans l'exemple de la figure 1, la deuxième surface S2 de la pièce rotative 10 est sensiblement perpendiculaire à l'axe 19, cependant suivant des variantes, l'angle entre la deuxième surface S2 et l'axe 19 peut être différent de 90°.

La pièce rotative 10 est logée dans un logement 21 prévu dans l'embout 200. Dans la variante illustrée, l'embout 200 comprend des trous 24 (dont un seul est visible sur la figure 1), qui permettent de recevoir l'axe 19. L'axe est donc inséré dans ces trous 24 et ensuite dans un trou 14 traversant la pièce rotative 10, de façon à permettre la fixation de la pièce rotative 10 à l'embout 200. D'autres moyens de connexion peuvent être prévus pour lier (directement ou indirectement) la pièce rotative 10 à l'embout 200 via l'axe 19.

Comme mieux visible sur la figure 2, la gorge 22 de l'embout 200 comprend un fond 220. Elle peut être obtenue par évidement de l'embout 200, notamment de sa surface d'entrée 23.

Dans la variante de la figure 1, le ressort 18 (ou tout autre élément élastique) coopère avec le levier 16 de façon à ce qu'au repos (c'est-à-dire dans la position de libération) le levier soit poussé par le ressort 18 contre la deuxième surface S2 de la pièce rotative 10. En d'autres mots, le ressort 18 au repos est comprimé et stocke de l'énergie élastique.

Dans la variante de la figure 1, un bouchon 13 reçoit à la fois le levier 16 et l'élément élastique 18. Dans une autre variante, le bouchon 13 reçoit le levier 16 ou l'élément élastique 18.

Dans la variante de la figure 1, l'embout 200 comprend un autre logement 20 pour recevoir le levier 16 et éventuellement également l'élément élastique 18 et le bouchon 13.

Dans la variante de la figure 1, une pièce de préhension 12 est solidaire au levier 16 (ou en général au deuxième élément de verrouillage). Elle est arrangée pour être manipulée par un utilisateur pour déverrouiller l'embout 200. Dans la variante de la figure 1, la pièce de préhension 12 comprend un corps 120, ayant une section sensiblement en forme de semicirconférence, et un anneau 122, permettant sa liaison avec le levier 16. Notamment, le levier 16 est inséré dans l'anneau 122.

La pièce de préhension 12 présente également des rainures 121, pour faciliter davantage sa préhension de la part de l'utilisateur. La pièce de préhension 12 est arrangée pour entrer en contact avec l'utilisateur. Sa forme et des dimensions permettent à la fois d'être manipulée par les doigts d'un utilisateur tout en permettant que son contact avec l'utilisateur soit le plus agréable possible.

La figure 2 illustre une autre vue en perspective d'un mode de réalisation de l'embout 200 selon l'invention, au repos.

Comme visible sur la figure 3, qui illustre une vue de côté du mode de réalisation de l'embout 200 de la figure 2, le fond 110 de la rainure 11 de la pièce rotative 10 ne se trouve pas en regard du fond de la gorge 22 de l'embout 200. Comme mieux visible sur la figure 3, le fond 110 de la rainure 11 est en regard d'une surface latérale 221 de la gorge 22 de l'embout 200. Dans la variante de la figure 6, qui illustre une autre vue de côté du mode de réalisation de l'embout 200, le fond 110 de la rainure 11 de la pièce rotative est sensiblement en regard de la surface d'entrée 23 de l'embout 200.

La figure 4 illustre une vue de dessous du mode de réalisation de l'embout 200 de la figure 2, côté utilisateur. La figure 5 illustre une vue de dessus du mode de réalisation de l'embout 200 de la figure 2. Sur la figure 5, une petite partie de la pièce de préhension 12 est visible par l'utilisateur. Cependant, cette partie de la pièce de préhension 12 sera cachée par la pièce (par exemple un bracelet dont l'embout représente la première maille).

La figure 6 illustre une vue de côté du mode de réalisation de l'embout 200 de la figure 1, lorsque l'embout 200 n'est pas fixé à la barrette.

Lorsque l'utilisateur insère la barrette dans la gorge 22 de l'embout 200 (ou approche l'embout 200 de la barrette), la barrette s'engage dans la gorge 22, la hauteur de la barrette étant plus petite que hauteur h2 de la gorge 22.

Comme la pièce rotative 10 est engagée dans le logement 21 de l'embout 200 de façon à ce que dans la position de libération le premier fond 11 soit en regard de la surface d'entrée 23 ou d'une des deux surfaces latérales 221 de la gorge 22, la hauteur disponible pour l'avancement de la barrette dans la gorge 22 n'est pas constante et varie entre une valeur maximale (la hauteur h2 de la gorge 22 en correspondance de la surface d'entrée 23) et une valeur minimale h1.

Dans une variante préférentielle, la hauteur de la barrette est comprise entre h2 et h1.

Comme la barrette continue d'avancer dans la gorge 22 de l'embout 200 sous l'action de l'utilisateur qui la pousse et comme la pièce rotative 10 est libre de tourner autour de son axe 19, à un moment donné elle entre en contact avec la pièce rotative 10 en la faisant tourner autour de son axe 19 dans le sens de rotation indiqué par la flèche F1 de la figure 7.

Dans l'exemple illustré sur les figures 6 et 7, lors de cette rotation, la position relative entre la deuxième surface S2 de la pièce rotative 10 et le deuxième élément de verrouillage (le levier 16) change jusqu'à ce que le deuxième élément de verrouillage coopère avec le premier élément de verrouillage (le trou 170) de façon à bloquer la rotation de la pièce rotative 10 dans la position de verrouillage.

Dans la position de verrouillage, le premier fond 110 se trouve en regard du deuxième fond 220, de façon à ce qu'à la fois le premier fond 110 et le deuxième fond 220 entourent la barrette, en fixant ainsi la barrette à l'embout 200 (ou l'embout 200 à la barrette).

Dans les variantes des figures 1, 6 et 7, la deuxième surface S2 de la pièce rotative 10 comprend une rainure de guidage 17 pour guider le déplacement relatif entre la deuxième surface S2 de la pièce rotative 10 et le deuxième élément de verrouillage (le levier 19). Dans ces variantes, le premier élément de verrouillage est un trou 170 en correspondance d'une extrémité de cette rainure de guidage 17. La rainure de guidage 17 peut donc servir aussi pour limiter la rotation de l'élément rotatif 10.

Lorsque le levier 16 chute dans le trou 17 en bloquant ainsi la rotation de la pièce rotative 10 dans la position de verrouillage, il peut se produire un clic sonore, ce qui permet à l'utilisateur de comprendre que la fixation a été effectuée avec succès.

En correspondance de la position de libération (illustrée par exemple sur les figures 2, 3 ou 6), la pièce rotative 10 ne tourne pas si une barrette n'est pas engagée dans la gorge 22 de l'embout. Dans une variante, cela est obtenu par simple friction de la pièce rotative 10 contre l'embout 200.

Pour déverrouiller l'embout 200, le deuxième élément de verrouillage (le levier 16 par exemple) est éloigné de la pièce rotative 10 comme illustré par la flèche F2 parallèle à la barrette (figure 8), en permettant dès lors à la pièce rotative 10 de pivoter lorsque le deuxième élément de verrouillage est tiré. La rotation de la pièce 10 se fait dans un sens opposé au sens de rotation lors de l'engagement de la barrette (c'est-à-dire dans une direction opposée à celle de la flèche F1 de la figure 7).

Avantageusement, l'actionnement du deuxième élément de verrouillage lors du détachement de l'embout 200 de la barrette s'effectue par le dessous de la pièce (par exemple un bracelet d'une montre-bracelet) à laquelle l'embout 200 est lié.

Avantageusement, l'actionnement du deuxième élément de verrouillage lors du détachement de l'embout 200 de la barrette s'effectue de façon latérale, c'est-à-dire parallèlement à la barrette.

Dans une variante, le logement 20 pour recevoir le levier 16 est arrangé pour permettre le déplacement du levier 16 à l'encontre de la force élastique de l'élément élastique 18 de façon à le faire sortir du trou 170, le déplacement étant sensiblement linéaire dans la direction de la barrette.

Comme la pièce de préhension 12 subit un effort lors du déverrouillage de l'embout 200, dans une variante elle est réalisée dans un matériau qui est résistant à la traction, par exemple du métal. Elle peut également être réalisée dans un matériau qui évite des allergies (comme elle rentre en contact avec la peau de l'utilisateur) et qui améliore sa préhension, par exemple le caoutchouc.

### Numéros de référence employés sur les figures

- 11: Rainure de la pièce rotative (rainure)
- 12: Pièce de préhension
- 13: Capuchon
- 14: Trou de la pièce rotative
- 16: Deuxième élément de verrouillage (levier)
- 17: Rainure de guidage
- 18: Elément élastique
- 19: Axe
- 21: Premier logement
- 20: Deuxième logement
- 22: Gorge
- 23: Surface d'entrée
- 110: Fond de la rainure de la pièce rotative
- 120: Corps de la pièce de préhension
- 121: Rainure de préhension
- 122: Anneau
- 170: Trou
- 200: Embout
- 220: Fond de la gorge
- 221: Parois latérales de la gorge
- S1: Première surface de la pièce rotative
- S2: Deuxième surface de la pièce rotative
- F1: Flèche
- F2: Flèche
- h1: Valeur minimale de la hauteur disponible pour l'avancement de la barrette dans la gorge
- h2: Valeur maximale de la hauteur disponible pour l'avancement de la barrette dans la gorge (hauteur de la gorge)

## Revendications

1. Embout (200) arrangé pour être fixé de façon amovible à une barrette, ledit embout (200) comprenant :
- une gorge (22) destinée à loger ladite barrette ;
- une pièce rotative (10) apte à pivoter autour d'un axe (19) parallèle à ladite barrette entre une position de verrouillage dans laquelle la pièce rotative (10) empêche la barrette de quitter ladite gorge (22), et une position de libération dans laquelle la pièce rotative (10) permet l'introduction ou l'extraction de la barrette dans ou respectivement hors de la gorge (22) ;
- un mécanisme de verrouillage (170, 60) arrangé pour bloquer la rotation de la pièce rotative (10)
ladite pièce rotative (10) comprenant une première surface (S1),
le mécanisme de verrouillage comprenant
- un premier élément de verrouillage (170) sur une deuxième surface (S2) de la pièce rotative (10),
- un deuxième élément de verrouillage (16) dans l'embout (200),
lors de la rotation de ladite pièce rotative (10), la position relative entre la deuxième surface (S2) et ledit deuxième élément de verrouillage (16) change jusqu'à ce que ledit deuxième élément de verrouillage (16) coopère avec ledit premier élément de verrouillage (170) de façon à bloquer la rotation de ladite pièce rotative (10) dans la position de verrouillage,
**caractérisé en ce que**
ledit premier élément de verrouillage est un trou (170) dans la deuxième surface (S2),
ledit deuxième élément de verrouillage est un levier (16), une extrémité dudit levier (16) étant en regard de ladite deuxième surface (S2),
et **en ce que** lors de la rotation de ladite pièce rotative (10), la position relative entre la deuxième surface (S2) et ledit levier (16) change jusqu'à ce que ledit levier (16) tombe dans ledit trou (170), en bloquant ainsi la rotation de ladite pièce rotative (10) dans la position de verrouillage.

2. Embout (200) selon la revendication 1, dans lequel la pièce rotative (10) a une forme asymétrique arrangée pour bloquer ou libérer la barrette.

3. Embout (200) selon la revendication 1, comprenant ledit axe (19), la pièce rotative (10) comprenant une rainure (11) se développant dans la direction dudit axe (19), ladite rainure (11) comprenant un premier fond (110).

4. Embout (200) selon l'une des revendications 1 à 3, comprenant une surface d'entrée (23), ladite surface d'entrée comprenant un logement (21) et ladite gorge (22), ladite gorge (22) comprenant un deuxième fond (220) et deux surfaces latérales (221), ladite pièce rotative (10) étant engagée dans ledit logement (21).

5. Embout (200) selon l'une des revendications 3 à 4, dans lequel :
- dans ladite position de libération, le premier fond (110) est en regard de ladite surface d'entrée (23) ou d'une des deux surfaces latérales (221),
- dans la position de verrouillage, le premier fond (110) se trouve en regard du deuxième fond (220), de façon à ce qu'à la fois ledit premier fond (110) et ledit deuxième fond (220) entourent la barrette, en fixant ainsi l'embout (200) à la barrette.

6. Embout (200) selon l'une des revendications 1 à 5, comprenant un élément élastique (18) coopérant avec ledit levier (16) de façon à ce qu'au repos ledit levier (16) soit poussé par ledit élément élastique vers ladite deuxième surface (S2) ladite pièce rotative (10).

7. Embout (200) selon l'une des revendications 1 à 6, comprenant un bouchon (13) comprenant ledit levier (16) et/ou ledit élément élastique (18).

8. Embout (200) selon l'une des revendications 1 à 7, ladite deuxième surface (S2) comprenant une rainure de guidage (17), une extrémité de ladite rainure de guidage (17) comprenant ledit trou (170).

9. Embout (200) selon l'une des revendications 1 à 8, ledit mécanisme de verrouillage étant arrangé pour agir selon une direction parallèle à la barrette, ledit deuxième élément de verrouillage (12) permettant le déverrouillage de l'embout (200), étant déplaçable parallèlement à la barrette et étant situé sous une face de l'embout (200) destinée à être contre l'utilisateur lorsque l'embout (200) est porté par l'utilisateur.

10. Embout (200) selon l'une des revendications 1 à 9, ledit mécanisme de verrouillage comprenant une pièce de préhension (12) arrangée pour être manipulée par un utilisateur pour déverrouillage l'embout (200).

11. Embout (200) selon l'une des revendications 1 à 10, ledit embout (200) comprenant un autre logement (20) pour recevoir ledit levier (16), arrangé pour permettre le déplacement dudit levier (16) à l'encontre de la force élastique dudit élément élastique (18) de façon à le faire sortir dudit trou (170), ledit déplacement étant sensiblement linéaire dans la direction de ladite barrette.

12. Système de fixation amovible comprenant :
- l'embout (200) selon l'une des revendications 1 à 11,
- une barrette.

13. Système selon la revendication 12, ladite barrette étant dimensionnée de façon à ce que lorsque la barrette avance dans la gorge (22), elle entre en contact avec la pièce rotative (10) en causant sa rotation autour dudit axe (19).

14. Système selon l'une des revendications 12 ou 13, comprenant une pièce liée à l'embout (200), ladite pièce étant par exemple un bracelet, notamment un bracelet pour montre-bracelet.

15. Procédé pour la fixation amovible d'un embout (200) à une barrette, ledit embout (200) comprenant
- une pièce rotative (10) comprenant une première surface (S1) et une deuxième surface (S2), la deuxième surface (S2) comprenant un premier élément de verrouillage qui est un trou (170) dans la deuxième surface (S2),
- un deuxième élément de verrouillage qui est un levier (16), une extrémité dudit levier (16) étant en regard de ladite deuxième surface (S2), ledit procédé comprenant les étapes suivantes :
- logement de ladite barrette dans une gorge (22) dudit embout;
- pivotement d'une pièce rotative (10) autour d'un axe (19) parallèle à ladite barrette entre une position de verrouillage dans laquelle la pièce rotative (10) empêche la barrette de quitter ladite gorge (22), et une position de libération dans laquelle la pièce rotative (10) permet l'introduction ou l'extraction de la barrette dans respectivement hors de la gorge (22), dans lequel lors du pivotement de ladite pièce rotative (10), la position relative entre la deuxième surface (S2) et ledit levier (16) change ;
- verrouillage de la position de la pièce rotative (10) lorsque ledit levier (16) tombe dans ledit trou (170), en bloquant ainsi la rotation de ladite pièce rotative (10).

## Patentansprüche

1. Ein Endstück (200), das so angeordnet ist, dass es abnehmbar an einem Steg befestigt werden kann, wobei das Endstück (200) umfasst:
- einen Kanal (22), der dazu geeignet ist, den Steg aufzunehmen;
- ein drehbares Teil (10), das um eine zum Steg parallel verlaufende Achse (19) zwischen einer Verriegelungsposition, in der das drehbare Teil (10) verhindert, dass der Steg den Kanal (22) verlässt, und einer Freigabeposition, in der das drehbare Teil (10) das Einführen des Stegs in den Kanal (22) oder das Entfernen des Stegs aus dem Kanal (22) ermöglicht, schwenken kann;
- einen Verriegelungsmechanismus (170, 60), der so angeordnet ist, dass er die Drehung des drehbaren Teils (10) blockiert,
wobei das drehbare Teil (10) eine erste Oberfläche (S1) aufweist, und wobei der Verriegelungsmechanismus folgendes umfasst:
- ein erstes Verriegelungselement (170) auf einer zweiten Oberfläche (S2) des drehbaren Teils (10),
- ein zweites Verriegelungselement (16) in dem Endstück (200),
wobei bei Drehung des drehbaren Teils (10) sich die relative Position zwischen der zweiten Oberfläche (S2) und dem zweiten Verriegelungselement (16) ändert, bis das zweite Verriegelungselement (16) mit dem ersten Verriegelungselement (170) zusammenwirkt, um die Drehung des drehbaren Teils (10) in der Verriegelungsposition zu blockieren,
**dadurch gekennzeichnet, dass**
das erste Verriegelungselement ein Loch (170) in der zweiten Oberfläche (S2) ist,
das zweite Verriegelungselement ein Hebel (16) ist, wobei ein Ende des Hebels (16) der zweiten Fläche (S2) gegenüber liegt,
und dass sich bei einer Drehung des drehbaren Teils (10) die relative Position zwischen der zweiten Fläche (S2) und dem Hebel (16) ändert, bis der Hebel (16) in das Loch (170) hineinfällt und dadurch die Drehung des drehbaren Teils (10) in der Verriegelungsposition blockiert.

2. Das Endstück (200) nach Anspruch 1, wobei das drehbare Teil (10) eine asymmetrische Form aufweist, die derart angeordnet ist, dass sie den Stab blockiert oder freigibt.

3. Das Endstück (200) nach Anspruch 1, umfassend die Achse (19), wobei das drehbare Teil (10) eine sich in Richtung der Achse (19) erstreckende Nut (11) umfasst, wobei die Nut (11) einen ersten Boden (110) umfasst.

4. Das Endstück (200) nach einem der Ansprüche 1 bis 3, umfassend eine Eintrittsfläche (23), wobei die Eintrittsfläche eine Aussparung (21) und den Kanal (22) umfasst, wobei der Kanal (22) einen zweiten Boden (220) und zwei Seitenflächen (221) umfasst, wobei das drehbare Teil (10) in die Aussparung (21) eingreift.

5. Das Endstück (200) nach einem der Ansprüche 3 bis 4, in dem:
- in der Freigabeposition der erste Boden (110) der Eintrittsfläche (23) oder einer der beiden Seitenflächen (221) gegenüberliegt,
- in der Verriegelungsposition der erste Boden (110) dem zweiten Boden (220) gegenüberliegt, so dass sowohl der erste Boden (110) als auch der zweite Boden (220) den Steg umschließen, wodurch das Endstück (200) an dem Steg befestigt wird.

6. Das Endstück (200) nach einem der Ansprüche 1 bis 5, umfassend ein elastisches Element (18), das mit dem Hebel (16) zusammenwirkt, so dass der Hebel (16) im Ruhezustand durch das elastische Element in Richtung der zweiten Oberfläche (S2) des drehbaren Teils (10) gedrückt wird.

7. Das Endstück (200) nach einem der Ansprüche 1 bis 6, umfassend einen Stopfen (13), der den Hebel (16) und/oder das elastische Element (18) umfasst.

8. Das Endstück (200) nach einem der Ansprüche 1 bis 7, wobei die zweite Oberfläche (S2) eine Führungsnut (17) aufweist und ein Ende der Führungsnut (17) das Loch (70) aufweist.

9. Das Endstück (200) nach einem der Ansprüche 1 bis 8, wobei der Verriegelungsmechanismus so angeordnet ist, dass er in einer Richtung parallel zu dem Steg wirkt, wobei das zweite Verriegelungselement (12), das die Entriegelung des Endstücks (200) ermöglicht, parallel zu dem Steg beweglich ist und unter einer Fläche des Endstücks (200) angeordnet ist, wobei diese Fläche dazu bestimmt ist, dem Benutzer zugewandt zu sein, wenn das Endstück (200) von dem Benutzer getragen wird.

10. Das Endstück (200) nach einem der Ansprüche 1 bis 9, wobei der Verriegelungsmechanismus einen Greifstück (12) umfasst, der so angeordnet ist, dass er von einem Benutzer betätigt werden kann, um das Endstück (200) zu entriegeln.

11. Das Endstück (200) nach einem der Ansprüche 1 bis 10, wobei das Endstück (200) eine weitere Aussparung (20) zur Aufnahme des Hebels (16) aufweist, wobei diese Aussparung derart angeordnet ist, dass es dem Hebel (16) ermöglicht wird, sich entgegen der elastischen Kraft des elastischen Elements (18) zu bewegen, um diesen aus dem Loch (170) herausragen zu lassen, wobei die Bewegung im Wesentlichen linear in Richtung des Stegs erfolgt.

12. Ein abnehmbares Sicherungssystem, umfassend:
- das Endstück (200) nach einem der Ansprüche 1 bis 11,
- einen Steg.

13. Das System nach Anspruch 12, wobei der Steg derart dimensioniert ist, dass er, wenn er sich im Kanal (22) vorwärts bewegt, mit dem drehbaren Teil (10) in Berührung kommt und dieses um die Achse (19) in Drehung versetzt.

14. Das System nach einem der Ansprüche 12 oder 13, umfassend ein mit dem Endstück (200) verbundenes Teil, wobei das Teil beispielsweise ein Armband, insbesondere ein Armband für eine Armbanduhr, ist.

15. Ein Verfahren zur abnehmbaren Befestigung eines Endstücks (200) an einem Steg, wobei das Endstück (200) Folgendes umfasst:
- ein drehbares Teil (10) mit einer ersten Fläche (S1) und einer zweiten Fläche (S2), wobei die zweite Fläche (S2) ein erstes Verriegelungselement aufweist, das ein Loch (70) in der zweiten Fläche (S2) ist,
- ein zweites Verriegelungselement, das ein Hebel (16) ist, wobei ein Ende des Hebels der zweiten Fläche gegenüberliegt, wobei das Verfahren die folgenden Schritte umfasst:
- Aufnehmen des Stegs in einem Kanal (22) des Endstücks;
- Schwenken eines drehbaren Teils (10) um eine Achse (19) parallel zu dem Steg zwischen einer Verriegelungsposition, in der das drehbare Teil (10) den Steg daran hindert, den Kanal (22) zu verlassen, und einer Freigabeposition, in der das drehbare Teil (10) es der Stange ermöglicht, in den Kanal (22) eingeführt oder aus ihm entfernt zu werden, wobei sich während des Schwenkens des drehbaren Teils (10) die relative Position zwischen der zweiten Fläche (S2) und dem Hebel ändert;
- Verriegeln der Position des drehbaren Teils (10), wenn der Hebel (16) in das Loch (170) hineinfällt, wodurch die Drehung des drehbaren Teils (10) blockiert wird.

## Claims

1. End piece (200) arranged to be removably secured to a bar, said end piece (200) comprising:
- a channel (22) intended to accommodate said bar;
- a rotating part (10) capable of pivoting about an axis (19) parallel to said bar between a locking position in which the rotating part (10) prevents the bar from leaving said channel (22), and a release position in which the rotating part (10) allows the bar to be inserted into or removed from the channel (22);
- a locking mechanism (170, 60) arranged to block the rotation of the rotating part (10),
said rotating part comprising a first surface,
the locking mechanism comprising
- a first locking element (170) on a second surface (S2) of the rotating part (10),
- a second locking element (16) in the end piece (200),
upon rotation of said rotating part (10), the relative position between the second surface (S2) and said second locking element (16) changes until said second locking element (16) cooperates with said first locking element (170) so as to block the rotation of said rotating part (10) in the locking position,
**characterized in that**
said first locking element is a hole (170) in the second surface (S2),
said second locking element is a lever (16), one end of said lever (16) being opposite said second surface (S2),
and **in that**, upon rotation of said rotating part (10), the relative position between the second surface (S2) and said lever (16) changes until said lever (16) drops into said hole (170), thus blocking the rotation of said rotating part (10) in the locking position.

2. End piece (100) as claimed in claim 1, wherein the rotating part (10) has an asymmetric shape arranged to block or release the bar.

3. End piece (200) as claimed in claim 1, comprising said axis (19), the rotating part (10) comprising a groove (11) extending in the direction of said axis (19), said groove (11) comprising a first bottom (110).

4. End piece (200) as claimed in one of claims 1 to 3, comprising an entry surface (23), said entry surface comprising a recess (21) and said channel (22), said channel (22) comprising a second bottom (220) and two lateral surfaces (221), said rotating part (10) being engaged in said recess (21).

5. End piece (200) as claimed in one of claims 3 to 4, wherein:
- in said release position, the first bottom (110) is opposite said entry surface (23) or one of the two lateral surfaces (221),
- in the locking position, the first bottom (110) is located opposite the second bottom (220), so that both said first bottom (110) and said second bottom (220) surround the bar, thus securing the end piece (200) to the bar.

6. End piece (200) as claimed in one of claims 1 to 5, comprising an elastic element (18) that cooperates with said lever (16) so that, at rest, said lever (16) is pushed by said elastic element towards said second surface (S2) of said rotating part (10).

7. End piece (200) as claimed in one of claims 1 to 6, comprising a plug (13) comprising said lever (16) and/or said elastic element (18).

8. End piece (200) as claimed in one of claims 1 to 7, said second surface (S2) comprising a guide groove (17), one end of said guide groove (17) comprising said hole (70).

9. End piece (200) as claimed in one of claims 1 to 8, said locking mechanism being arranged to act in a direction parallel to the bar, said second locking element (12) allowing unlocking of the end piece (200), being movable parallel to the bar and being located under one face of the end piece (200), which face is intended to be against the user when the end piece (200) is worn by the user.

10. End piece (200) as claimed in one of claims 1 to 9, said locking mechanism comprising a grip part (12) arranged to be manipulated by a user in order to unlock the end piece (200).

11. End piece (200) as claimed in one of claims 1 to 10, said end piece (200) comprising another recess (20) for receiving said lever (16), this recess being arranged to allow said lever (16) to move counter to the elastic force of said elastic member (18) so as to cause it to exit from said hole (170), said movement being substantially linear in the direction of said bar.

12. Removable securing system comprising:
- the end piece (200) as claimed in one of claims 1 to 11,
- a bar.

13. System as claimed in claim 12, said bar being dimensioned so that when the bar advances in the channel (22), it comes into contact with the rotating part (10), causing it to rotate about said axis (19).

14. System as claimed in one of claims 12 or 13, comprising a part linked to the end piece (200), said part being for example a bracelet, in particular a bracelet for a wristwatch.

15. Method for releasably securing an end piece (200) to a bar, said end piece (200) comprising
- a rotating part (10) comprising a first surface (S1) and a second surface (S2), the second surface (S2) comprising a first locking element which is a hole (70) in the second surface (S2),
- a second locking element which is a lever (16), one end of said lever being opposite said second surface, said method comprising the following steps:
- accommodating said bar a channel (22) of said end piece;
- pivoting a rotating part (10) about an axis (19) parallel to said bar between a locking position in which the rotating part (10) prevents the bar from leaving said channel (22), and a release position in which the rotating part (10) allows the bar to be inserted into or removed from the channel (22), wherein during the pivoting of said rotating part (10), the relative position between the second surface (S2) and said lever changes;
- locking the position of the rotating part (10) when said lever (16) drops into said hole (170), thus blocking the rotation of said rotating part (10).
